# EUROPÄISCHE PATENTSCHRIFT

(11) **EP 0 560 308 B1**
(45) Veröffentlichungstag und Bekanntmachung des Hinweises auf die Patenterteilung: **19.06.1996**
(21) Anmeldenummer: 93103795.6
(22) Anmeldetag: 09.03.1993
(51) Int. Cl.: E04G 11/06, E04G 11/36

(54) **Schalung**
Shuttering
Coffrage

(30) Priorität: 11.03.1992 DE 9203276 U
(43) Veröffentlichungstag der Anmeldung: 15.09.1993
(73) Patentinhaber: PECA-VERBUNDTECHNIK GMBH, D-84130 Dingolfing (DE)
(72) Erfinder: Fischer, Willibald, W-8312 Dingolfing (DE)
(74) Vertreter: Grünecker, Kinkeldey, Stockmair & Schwanhäusser Anwaltssozietät

(56) Entgegenhaltungen:
- EP-A- 0 039 661
- DE-B- 1 259 546
- GB-A- 2 134 421
- US-A- 3 454 255

## Beschreibung

Die Erfindung bezieht sich auf eine Schalung zum Abschalen von Stirnflächen zweier aneinandergrenzender Bauteilabschnitte aus Beton der im Oberbegriff von Anspruch 1 erläuterten Art.

Eine derartige Schalung ist aus der DE-AS 1 259 546 bekannt. Bei der bekannten Schalung reicht das Streckmetall beidseitig bis an die äußere Schalungswandung, die die äußeren Oberflächen des Bauteilabschnittes begrenzt. Damit liegen jedoch die aus Metall bestehenden Schalungsteile nach außen frei bzw. dicht unter der Oberfläche und sind somit einer verstärkten Korrosion unterworfen.

Der Erfindung liegt somit die Aufgabe zugrunde, eine Schalung der genannten Art bereitzustellen, die einen verbesserten Korrosionsschutz aufweist.

Die Aufgabe wird durch die kennzeichnenden Merkmale des Anspruchs 1 gelöst.

Durch die Verwendung einer mit einer Aussparung versehenen Betondeckungsleiste als äußeren Rand der Schalung der Stirnfläche wird die Metallschalung in einem ausreichenden Abstand zur Oberfläche des zu vergießenden Betonteils gehalten. Durch die Ausnehmung in der Betondeckungsleiste wird darüber hinaus um die freien Kanten der Metallschalung ein Freiraum geschaffen, der später mit Beton so ausgefüllt werden kann, daß eine gute Verankerung im Beton erreicht wird.

Bei beidseitig korrosiv beaufschlagten Bauteilabschnitten sollten gemäß Anspruch 2 beidseitig Betondeckungsleisten vorhanden sein.

Anspruch 3 beschreibt eine besonders bevorzugte Ausgestaltung des Schalungsmaterials, das in sich stabil und genügend rauh ist, um eine gute Verankerung im Beton zu erreichen.

Durch den gemäß Anspruch 4 an der freien Kante angeordneten Metallstab wird die Verankerung im Beton, der den Metallstab hinterfließt, noch weiter verbessert.

Die eingeformte Verzahnungsnut nach Anspruch 5 verlängert den Weg den eventuell doch eintretendes Wasser zurückzulegen hat und verbessert somit den Korrosionsschutz.

Besonders zweckmäßig und wirksam sind die beidseitig der Dichtung eingeformten Verzahnungsnuten gemäß Anspruch 6.

Ein Ausführungsbeispiel der Erfindung wird nachfolgend anhand der einzigen Zeichnung näher erläutert, die einen Querschnitt durch eine erfindungsgemäße Schalung in Draufsicht zeigt, wobei der erste Bauteilabschnitt bereits vergossen wurde.

In der Fig. ist ein erster Bauteilabschnitt 1, dargestellt ist eine Wand, in Draufsicht ersichtlich. Die seitlichen Oberflächen 1a und 1b des Bauteilabschnittes 1 sind durch die üblichen, hölzernen Schalungswandungen 2a und 2b begrenzt. Die Stirnseite 1c des Bauteilabschnittes 1 wird durch eine Schalungswandung 3 begrenzt, die zwei streifenförmige Streckmetalltafekb 3a, 3b als verlorene Schalung aufweist, die beidseitig stumpf an einen Metallstreifen 4 als Wassersperre angeschweißt sind. Beide Streifen 3a, 3b bestehen aus einem Streifen aus Streckmetall 5, auf dessen eine Seite längsverlaufende Metallstäbe 6 und auf dessen andere Seite querverlaufende Metallstäbe 7 gitterartig aufgeschweißt sind. In jeden Streifen 3a, 3b ist jeweils im vorbestimmten Abstand zur Wassersperre 4 einen Verzahnungsnut 8 bzw. 9 eingeformt, die parallel zur Wassersperre 4 verlaufen.

Die Streifen 3a, 3b der Schalungswandung 3 sind schmaler als es der durch den Abstand der Schalungswände 2a, 2b bestimmten Dicke D des Bauteilabschnittes 1 entspricht, so daß beidseitig der freien Kanten 10 bzw. 11 jedes Streifens 3a, 3b ein Zwischenraum verbleibt, der durch jeweils eine hölzerne Betondeckungsleiste 12, 13 ausgefüllt wird. Jede Betondeckungsleiste 12, 13 hat an ihrer dem erstvergossenen Bauteilabschnitt 1 zugewandten Ecke jeweils eine Aussparung 12a, 13a, die so groß ist, daß die jeweils anliegende freie Kante 10 bzw. 11 der Streifen 3a, 3b aufgenommen werden kann. Die Tiefe der Ausnehmung 12a, 13a sollte so bemessen sein, daß die gesamte Dicke des Streifens 3a, 3b, einschließlich eines an der freien Kante 10, 11 angeordneten Längsstabes 6, aufgenommen werden kann, wobei eine Oberfläche der Betondeckungsleiste 12, 13 mindestens mit einer Oberfläche der Streifen 3a, 3b fluchten sollte.

Falls erforderlich, können Längsbewehrungstäbe 14 vorgesehen werden, die durch das Metall der Streifen 3a, 3b gestoßen werden.

Wenn der erste Bauteilabschnitt 1 vergossen wird, so hält die Betondeckungsleiste 12, 13 um die freie Kante 10, 11 der Streifen 3a, 3b aus stabverstärktem Streckmetall einen Raum frei, der nach dem Entfernen der Betondeckungsleisten 12, 13 verfüllt wird. Damit werden die Ansatzflächen zwischen zu unterschiedlichen Zeiten vergossenen Betonabschnitten und somit die potentiellen Sickerstellen für Wasser zumindest im oberflächennahen Bereich aus der Ebene der Metallstreifen 3a, 3b versetzt, so daß der Wassereintritt und -zutritt zur rostanfälligen Metallschalung erschwert wird. Weiter erschwert wird der Wasserdurchtritt durch die Verzahnungsnuten und die Wassersperre.

In Abwandlung des beschriebenen und gezeichneten Ausführungsbeispiels kann anstelle der Wassersperre eine Fugendichtung oder dgl. vorgesehen werden. Die Längsbewehrung kann entfallen. Anstelle der nach zwei Seiten offenen Aussparung kann unter Umständen auch eine schlitzförmige Aussparung zweckmäßig sein. Falls eine korrosive Belastung nur von einer Seite zu erwarten ist, ist es ausreichend, die Betondeckungsleiste nur an einer Seite vorzusehen, während auf der anderen Seite des Bauteilabschnittes die metallische Schalungstafel bis zur Oberfläche reicht.

## Patentansprüche

1. Schalung zum Abschalen von Stirnflächen zweier aneinandergrenzender Bauteilabschnitte vorbestimmter Dicke aus Beton, mit einer flächigen, eine Streckmetalltafel enthaltenden Schalungswandung und mit einer eine Fuge zwischen den beiden Bauteilabschnitten überbrückenden Dichtung, **dadurch gekennzeichnet**, daß die Streckmetalltafel (3a, 3b) schmaler ist als die vorbestimmte Dicke (D) des Bauteilabschnittes (1), wobei zwischen wenigstens einer freien Kante (10, 11) der Streckmetalltafel (3a, 3b) und einer äußeren Oberfläche (1a, 1b) des Bauteils (1) ein Zwischenraum bleibt, in dem eine Betondeckungsleiste (12, 13) angeordnet ist, wobei die Betondeckungsleite (12, 13) eine Aussparung (12a, 13a) zur Aufnahme der freien Kante (10, 11) aufweist.

2. Schalung nach Anspruch 1, **dadurch gekennzeichnet**, daß beidseitig der Schalungswandung (3) ein von jeweils einer Betondeckungsleiste (12, 13) ausgefüllter Zwischenraum angeordnet ist.

3. Schalung nach Anspruch 1 oder 2, **dadurch gekennzeichnet**, daß das Streckmetall (5) der Schalungswandung (3) durch gitterförmig aufgeschweißte Metallstäbe (6, 7) verstärkt ist, wobei in Längsrichtung verlaufende Stäbe (6) an einer Seite und in Querrichtung verlaufende Stäbe (7) an der anderen Seite der Streckmetalltafel (3a, 3b) angeordnet sind.

4. Schalung nach Anspruch 3, **dadurch gekennzeichnet**, daß entlang der freien Kanten (10, 11) ein Metallstab (6) angeordnet ist.

5. Schalung nach einem der Ansprüche 1 bis 4, **dadurch gekennzeichnet**, daß in die Schalungswandung (3) wenigstens eine Verzahnungsnut (8, 9) eingeformt ist.

6. Schalung nach Anspruch 5, **dadurch gekennzeichnet**, daß beidseitig der Dichtung (4) jeweils eine Verzahnungsnut (8, 9) vorgesehen ist.

## Claims

1. Formwork for encasing front faces of two adjacent concrete construction unit sections of a predetermined thickness, with a plane formwork wall comprising an expanded metal panel and with a seal which bridges a joint between the two construction unit sections, characterised in that the expanded metal panel (3a, 3b) is narrower than the predetermined thickness (D) of the construction unit section (1), an interspace remaining between at least one free edge (10, 11) of the expanded metal panel (3a, 3b) and an outer surface (1a, 1b) of the construction unit (1), in which interspace a concrete cover strip (12, 13) is arranged, the concrete cover strip (12, 13) having a recess (12a, 13a) for accommodating the free edge (10, 11).

2. Formwork according to claim 1, characterised in that an interspace which is filled by a respective concrete cover strip (12, 13) is disposed on both sides of the formwork wall (3).

3. Formwork according to claim 1 or 2, characterised in that the expanded metal (5) of the formwork wall (3) is reinforced by metal bars (6, 7) which are welded on in latticed fashion, with bars (6) which extend in the longitudinal direction being arranged on one side and bars (7) which extend in the transverse direction being arranged on the other side of the expanded metal panel (3a, 3b).

4. Formwork according to claim 3, characterised in that a metal bar (6) is arranged along the free edges (10, 11).

5. Formwork according to one of claims 1 to 4, characterised in that at least one toothing groove (8, 9) is worked into the formwork wall (3).

6. Formwork according to claim 5, characterised in that a toothing groove (8, 9) is provided on both sides of the seal (4).

## Revendications

1. Coffrage pour le coffrage de surfaces frontales de deux segments d'élément de construction juxtaposés, d'épaisseur prédéterminée, en béton, comprenant une paroi de coffrage plane contenant un panneau de métal étiré et comprenant une garniture recouvrant un joint compris entre les deux segments d'élément de construction, caractérisé en ce que le panneau de métal étiré (3a, 3b) est plus étroit que l'épaisseur (D) prédéterminée du segment d'élément de construction (1), un espace intermédiaire demeurant entre au moins une arête libre (10, 11) du panneau de métal étiré (3a, 3b) et une surface extérieure (1a, 1b) de l'élément de construction (1), dans lequel espace intermédiaire est disposée une barrette de recouvrement de béton (12, 13), la barrette de recouvrement de béton (12, 13) présentant un évidement (12a, 13a) pour loger l'arête libre (10, 11).

2. Coffrage selon la revendication 1, caractérisé en ce que, des deux côtés de la paroi de coffrage (3), est disposé un espace intermédiaire rempli à chaque fois par une barrette de recouvrement de béton (12, 13).

3. Coffrage selon la revendication 1 ou 2, caractérisé en ce que le métal étiré (5) de la paroi de coffrage (3) est renforcé par des barres métalliques (6, 7) soudées en forme de treillis, des barres (6) placées dans le sens longitudinal étant disposées sur un côté du panneau de métal étiré (3a, 3b) et des barres (7) placées dans le sens transversal étant disposées sur l'autre côté du panneau de métal étiré (3a, 3b).

4. Coffrage selon la revendication 3, caractérisé en ce qu'une barre métallique (6) est disposée le long des arêtes libres (10, 11).

5. Coffrage selon l'une des revendications 1 à 4, caractérisé en ce qu'au moins une rainure à denture (8, 9) est formée dans la paroi de coffrage (3).

6. Coffrage selon la revendication 5, caractérisé en ce qu'une rainure à denture (8, 9) est prévue respectivement des deux côtés de la garniture (4).
